# EUROPÄISCHE PATENTSCHRIFT

(11) **EP 0 529 025 B1**
(45) Veröffentlichungstag und Bekanntmachung des Hinweises auf die Patenterteilung: **06.09.1995**
(21) Anmeldenummer: 92905339.5
(22) Anmeldetag: 02.03.1992
(51) Int. Cl.: D03C 3/20, D03C 3/06

(54) **FACHBILDEVORRICHTUNG FÜR EINE TEXTILMASCHINE**
SHEDDING DEVICE FOR A TEXTILE MACHINE
DISPOSITIF DE FORMATION DE LA FOULE POUR UNE MACHINE TEXTILE

(30) Priorität: 13.03.1991 CH 731/91
(43) Veröffentlichungstag der Anmeldung: 03.03.1993
(73) Patentinhaber: Textilma AG, 6052 Hergiswil (CH)
(72) Erfinder: SPEICH, Francisco, CH-5264 Gipf-Oberfrick (CH)
(74) Vertreter: Blum, Rudolf Emil Ernst
(86) Internationale Anmeldenummer: CH9200042
(87) Internationale Veröffentlichungsnummer: WO9216679

(56) Entgegenhaltungen:
- EP-A- 0 119 787
- EP-A- 0 348 338
- DE-C- 3 713 832

## Beschreibung

Die vorliegende Erfindung betrifft eine Fachbildevorrichtung gemäss dem Oberbegriff des Anspruchs 1.

Aus der EP-A-348 338 ist eine Fachbildevorrichtung bekannt, bei der das Zugorgan einen Stützfuss enthält, der in der Unterfachstellung von einer rinnenförmigen Ausnehmung einer ortsfesten Stützleiste aufgenommen wird. Zwischen dem Elektromagnet und dem Zugorgan ist ein verhältnismässig grosser Abstand vorhanden, so dass das Zugorgan durch das Hubmesser zwangsweise gegen den Elektromagneten hin verschwenkt und bei nicht erregtem Elektromagnet durch den Harnischzug zurückgeschwenkt werden muss. Bei diesem ständigen Hin- und Her-Schwenken des Zugorgans entsteht Lärm und es tritt eine Reibung zwischen dem Zugorgan und dem Stützfuss einerseits und zwischen dem Zugorgan und dem Hubmesser andererseits auf, welche zur Abnutzung des einen oder anderen Teiles führt, was ein Nachteil ist. Ein weiterer Schwachpunkt besteht darin, dass die Rückstellkraft des Zugorgans durch den Harnischzug aufgebracht werden muss. Weil die Reibkraft zwischen Stützleiste und Stützfuss dem entgegenwirkt, muss der Harnischzug stärker als eigentlich erforderlich gespannt werden.

In der EP-A 119 787 ist eine Einlesevorrichtung beschrieben, die in der Oberfachstellung angeordnet ist. Die Einlesevorrichtung hat einen Abschnitt, um das Zugorgan zu führen, einen Abschnitt mit einem Festhalteorgan, um das Zugorgan in der Oberfachstellung zu halten, und einen Abschnitt mit einem Elektromagneten, um das Zugorgan mit dem Festhalteorgan in und ausser Eingriff zu bringen. Bei dieser Einlesevorrichtung wird das Zugorgan lediglich im Bereich der Einlesevorrichtung und mit verhältnismässig grossem Abstand zum Festhalteorgan geführt, so dass das Zugorgan durch den Elektromagneten zum Festhalteorgan hin oder vom Festhalteorgan weg geschwenkt wird. Dadurch muss die Leistung des Elektromagneten entsprechend stark ausgelegt werden, und das Hubmesser bzw. die Platine muss zum Ein- und Aushängen des Zugorgans in oder aus dem Festhalteorgan einen Ueberhub ausführen. Weitere Folgen sind ein hoher Lärmpegel und hoher Verschleiss.

Ziel der Erfindung ist, eine Fachbildevorrichtung so weiter zu entwickeln, dass die Nachteile der bekannten Vorrichtungen behoben sind und dass die durch den Einlesevorgang erzeugten Schwingungen gering sind und dass die Harnischrückzugkraft verringert wird.

Dieses Ziel wird erfindungsgemäss mit den kennzeichnenden Merkmalen des Anspruchs 1 erreicht.

Die mit der Erfindung erzielbaren Vorteile sind im wesentlichen darin zu sehen, dass
- eine Drehzahl von 2500 min erreicht wird,
- eine erhebliche Lärmreduktion erzielt wird, und
- eine starke Herabsetzung des Verschleisses von Zugorganen, Einlesevorrichtung, Flaschenzügen, Schnüren und Harnischen erzielt wird.

Es zeigen:
Figur 1 eine räumliche dargestellte Ansicht eines ersten Ausführungsbeispiels einer erfindungsgemässen Einlesevorrichtung,
Figur 2 einen Schnitt entlang der Linie II-II in Figur 1,
Figur 3 eine räumliche Ansicht eines zweiten Ausführungsbeispiels einer erfindungsgemässen Einlesevorrichtung, und
Figuren 4-13 Ausführungsbeispiele einer erfindungsgemässen Fachbildevorrichtung.

Eine Fachbildevorrichtung der hier in Rede stehenden Art enthält ein kinematisches Verbindungsorgan 1, welches Zugorgane verbindet, einen Rollenzug 2 mit einer ersten Scheibe 3, um welche das Verbindungsorgan 1 geführt ist, und einer zweiten Scheibe 4, die über Stegteile 5 mit der ersten Scheibe 3 verbunden ist, eine Schnur 6, die um die zweite Scheibe 4 geführt und mit der Weblitze 7 zur Führung von Kettfäden verbunden ist, und eine Rückzugfeder 8, die am Ende der Litze 7 befestigt ist. Das andere Ende der Schnur 6 ist mit dem Maschinengestell verbunden.

Die Fachbildevorrichtung umfasst ferner zwei Hubmesser, die gegenläufig auf- und abbewegbar sind, zwei Zugorgane, die zwischen einer Unter- und Oberfachstellung auf- und abbewegbar sind, und eine elektrisch ansteuerbare magnetische Einlesevorrichtung mit Steuereinrichtung.

Die Hubmesser, Zugorgane und Einlesevorrichtung werden anhand der beiliegenden Zeichnungen für die erfindungsgemässen Ausführungsbeispiele von Fachbildevorrichtungen einzeln beschrieben.

In den Figuren 1 und 2 ist ein erstes Ausführungsbeispiel einer Einlesevorrichtung gezeigt. Diese Einlesevorrichtung 12 weist zwei Elektromagneten 13,14 und zwei Polplatten 15,16 sowie einen Halter 17 auf. Jeder Elektromagnet besteht aus einem zylindrischen Kern 18 und einer Wicklung 19, die auf den Kern gewickelt ist (Figur 2).

Jede Polplatte 15,16 hat einen U-förmigen Querschnitt, der sich über die Länge der Polplatte verjüngt, so dass die Schenkel 20,21 schräge Flächen bilden. Die Polplatten 15,16 sind so angeordnet, dass die Schenkelenden mit Abstand einander gegenüberliegen. Zwischen den Polplatten 15,16 sind die Elektromagnete 13,14 angeordnet. Die Elektromagnete 13,14 und die Polplatten 15,16 sind durch eine Kunststoffmasse 22 verbunden, die die Hohlräume zwischen den Polplatten und dem Spalt zwischen den Schenkelenden ausfüllt. Dadurch entsteht eine keilförmige Einheit mit zwei schrägen Flächen.

Wie in Figur 1 angedeutet, wird ein Abschnitt eines Zugorgans 42 bei erregten Elektromagneten 13,14 angezogen, so dass sich dieser Abschnitt an die schrägen Flächen anlegt, die durch die Aussenfläche der Polplattenschenkel 20,21 gebildet werden. In diesem Fall bilden die Polplattenschenkel 20,21 Polbereiche 23 und 24, so dass die Feldlinien 25 der Elektromagnete in Querrichtung des Zugorgans 42 gerichtet sind. Durch den unteren breiten Teil dieser Einlesevorrichtung 12 wird eine Basiskante 17a gebildet.

Die Figur 3 zeigt ein zweites Ausführungsbeispiel einer Einlesevorrichtung. Diese Einlesevorrichtung 31 hat einen Elektromagneten 32 und einen Halter 33 für den Elektromagneten. Der Elektromagnet 32 besteht aus einem Doppel-T-förmigen Kern 34 und einer Wicklung 35. Der Kern 34 hat einen Stegteil, auf dem die Wicklung isoliert angeordnet ist und einen breiten Basisflansch 36 und einem schmalen Flansch 37, die an der den Zugorganen 42 zugewandten Seiten schräge Flächen aufweisen, welche definierte Polbereiche 38 und 39 und somit die Basiskante 17a bilden.

Wie in Figur 3 angedeutet, wird ein Abschnitt des Zugorgans 42 bei erregtem Elektromagneten 32 angezogen, so dass sich dieser Abschnitt an den schrägen Flächen der Flansche 36,37 des Kerns 34 anliegt, wobei die Feldlinien 40 in Längsrichtung des Zugorgans 42 gerichtet sind. Dadurch wird der magnetische Kreis kurzgeschlossen, so dass die Stromaufnahme des Elektromagneten 32 in vorteilhafter Weise herabgesetzt wird.

Die in den Figuren 4 bis 7 gezeigte erfindungsgemässe Fachbildevorrichtung enthält zwei Hubmesser 41, die von einer nicht gezeigten Antriebsvorrichtung gegenläufig auf- und abbewegt werden, zwei Zugorgane 42, die mit den Hubmesser 41 in und ausser Eingriff bringbar sind, eine in Figuren 1 und 2 dargestellte Einlesevorrichtung 12 mit einem nicht näher dargestellten Schaltkreis 58, die im Bereich der Unterfachstellung der Zugorgane 42 angeordnet ist und zwei Führungsteile 43,44, zwischen denen die Einlesevorrichtung 12 so angeordnet ist, dass die Zugorgane 42 gegenüber den Polbereichen (23,24) der Einlesevorrichtung 12 eine definierte Lage einnehmen (Figur 1). In dieser Lage ist zwischen der Basiskante 17a der Polbereiche und dem Zugorgan 42 ein Luftspalt A vorhanden, dessen Breite mit Vorteil nahezu Null ist (Figur 6). Um die Führung der Zugorgane 4 zu verbessern, können rinnenförmige Vertiefungen in den Führungsteilen 43,44 vorgesehen werden.

Das Zugorgan 42 ist streifenförmig ausgebildet. An unteren Ende ist das Zugorgan 42 mit dem kinematischen Verbindungsorgan 1 verbunden. Das obere Ende ist als hakenförmiger Abschnitt 45 ausgebildet, der mit dem Hubmesser 41 in und ausser Eingriff bringbar ist. Das Zugorgan 42 ist in einen Kupplungsteil 46, der an den hakenförmigen Abschnitt 45 angrenzt und in einen daran anschliessenden Führungsteil 47 unterteilt. Im Führungsteil 47 ist ein Anschlagteil 48 angeordnet, der z.B. auf einem Anschlagbrett 49 aufliegt, wenn sich das Zugorgan 42 in der Unterfachstellung befindet (Figur 4). Der Führungsteil 47 ist in einer Oeffnung 50 im Anschlagbrett 49 geführt.

Das Zugorgan 42 kann aus Metall bestehen, welches magnetisierbar ist. Ebenso ist möglich, ein aus Kunststoffmaterial bestehendes Zugorgan anzuwenden, wobei der Kupplungsabschnitt 46 aus magnetisierbarem Material bestehen kann oder ein solches Material enthalten muss.

Die Hubmesser 41 sind mit einer Längskante mit zwei parallel verlaufenden Abschnitten 51,52 versehen, in welche die hakenförmigen Abschnitte 45 einhaken.

An dem Rollenzug 2 ist eine Zugfeder 53 angehängt, um die Zugorgane 42 in Richtung des zu bildenden Faches vorzuspannen.

Es ist aber auch möglich, jedem Zugorgan 42 eine Feder zuzuordnen.

In Figur 5 ist das Zugorgan 42 einstückig ausgebildet. Es ist aber möglich das Zugorgan zweiteilig auszubilden, wobei der Kupplungsteil 46 und der Führungsteil 47 als separate Teile durch geeignete Mittel miteinander verbunden sind.

Die Fachbildevorrichtung ist mit einer Rückstelleinrichtung 55 versehen, um den Kupplungsteil 46 des Zugorgans 42 von der Einlesevorrichtung 12 abzuheben, wenn die Elektromagnete 13,14 (Fig.1) nicht erregt sind. Zu diesem Zweck kann die Rückstelleinrichtung aus einem Halter 56 und einer Blattfeder 57 bestehen und z.B. an der Einlesevorrichtung 12 montiert sein.

Die Figuren 8 bis 11 zeigen ein weiteres Ausführungsbeispiel einer erfindungsgemässen Fachbildevorrichtung.

Die Fachbildevorrichtung ist in platzsparender Bauweise ausgebildet und enthält zwei Hubmesser 101, zwei Zugorgane 102, Führungsteile 103 für die Hubmesser, eine in Figur 1 gezeigte Einlesevorrichtung 12 und zwei Führungen 104, zwischen denen die Einlesevorrichtung 12 so angeordnet ist, dass die Zugorgane 102 gegenüber den Polbereichen 23,24 (Fig.1) eine definierte Lage einnehmen.

Wie Figur 8 + 9 zeigt, ist die Führung 104 so ausgestaltet, dass das Zugorgan 102 jeweils bei der unteren Basiskante 17a der Einlesevorrichtung 12 geführt wird, wodurch das Zugorgan 102 mit den Polbereichen 23, 24 mit geringstem Luftspalt in Kontakt steht. Als besonders vorteilhaft erweist es sich dabei, dass das Zugorgan 102 schräg bezüglich der Grundfläche der Einlesevorrichtung 12 verläuft. Dadurch wird eine definierte Rückstellkraft des Kupplungsteiles 110 erreicht.

Das Zugorgan 102 ist streifenförmig ausgebildet und besteht aus elastisch verformbarem Material. Das Zugorgan besteht aus einem schmalen Abschnitt 105, an dessen freies Ende das Verbindungsorgan 1 angehängt ist, und einem breiten Abschnitt 106, dessen freies Ende einen bezüglich der Streifenebene geneigten Abschnitt 107 aufweist. Unterhalb dieses Abschnittes 107 ist eine rechteckförmige Ausnehmung 108 ausgebildet. Durch die beiden Abschnitte 105 und 106 wird eine Schulter 109 am Zugorgan ausgebildet, die auf dem Anschlagbrett 49 aufliegt, wenn das Zugorgan 102 in der Unterfachstellung steht. Ferner ist das Zugorgan in den Kupplungsteil 110 und einen Führungsteil 111 unterteilt.

Das Hubmesser 101 hat an seiner nach unten gerichteten Schmalseite einen Ansatz 112 mit hakenförmigen Abschnitten 113, die von den Seitenflächen des Ansatzes abstehen und mit den Ausnehmungen 108 im Zugorgan in und ausser Eingriff bringbar sind.

Durch die vorspringenden Abschnitte 113 wird eine Auflauffläche 114 gebildet. An den Abschnitt 112 schliesst sich ein erweiterter Abschnitt 116 mit geneigten Flächen 117 an, der in den Kopfteil des Hubmessers 101 übergeht. Bei der Abwärtsbewegung des Hubmessers 101 wird der geneigte Abschnitt 107 des Zugorgans an die geneigte Fläche 117 angelegt und durch die fortdauernde Abwärtsbewegung des Hubmessers wird der Kupplungsteil 110 ausgelenkt und an die Polbereiche 23, 24 (Fig.1) der Einlesevorrichtung 12 angelegt.

Die Figuren 12 und 13 zeigen ein weiteres Ausführungsbeispiel einer erfindungsgemässen Fachbildevorrichtung.

Die Fachbildevorrichtung enthält zwei Hubmesser 120, zwei Zugorgane 121 und eine in Figur 1 gezeigte Einlesevorrichtung 12, die so angeordnet ist, dass sie zwischen den Zugorganen 121 liegt, wenn letztere in der Unterfachstellung stehen. In dieser Unterfachstellung nehmen die Zugorgane bezüglich den Polbereichen 23, 24 (Figur 1) eine definierte Lage ein.

Das Zugorgan 121 enthält einen streifenförmigen Führungsteil 122 und einen streifenförmigen Kupplungsteil 123, der am Führungsteil 122 befestigt ist. Der Führungsteil 122 ist an einem Ende mit dem kinematischen Verbindungselement 1 verbunden. Im Bereich des anderen Endes ist eine rechteckige Ausnehmung 125 vorgesehen. Der Führungsteil 122 besteht mit Vorteil aus einem Material, das nicht magnetisierbar ist. Jedes Zugorgan 121 hat einen Anschlagteil 54, der nach aussen zum Hubmesser 120 abstehend am Führungsteil 122 befestigt ist und der auf dem Anschlagbrett 49 aufliegt, wenn das Zugorgan 121 in der Unterfachstellung steht, oder der dafür sorgt, dass das Hubmesser 120 das Zugorgan 121 zwangsläufig in die Unterfachstellung bewegt.

Der Kupplungsteil 123 hat an einem Ende einen hakenförmigen Abschnitt 126, der durch die Ausnehmung 125 ragen kann. Der Kupplungsteil 123 besteht aus elastisch verformbarem Material, das magnetisierbar ist und zum Magnetpol 23, 24 hin verschwenkbar ist. Bei diesem Zugorgan 121 erweist sich die zweiteilige Ausführungsform als besonders vorteilhaft, weil auf den Führungsteil 122 keine magnetische Anziehungskraft ausgeübt wird.

Oberhalb der Einlesevorrichtung 12 ist ein Führungsorgan 127 angeordnet, an welchem die Kupplungsteile 123 anliegen, wenn das Zugorgan 121 in der Oberflächenstellung steht. Im Anschlagbrett 46 eine Oeffnung 128 vorgesehen, in welchem der Führungsteil 122 bei der Auf- und Abbewegung geführt ist. Somit ergibt sich eine zweifache Führung für das Zugorgan 121. Die Führung kann verbessert werden, wenn im Führungsorgan 127 eine rinnenförmige Ausnehmung vorgesehen wird, die bei der Auf- und Abwärtsbewegung des Zugorgans den Kupplungsteil 123 aufnimmt, so dass der Führungsteil 122 an den Rändern am Führungsorgan 127 geführt wird.

## Patentansprüche

1. Fachbildevorrichtung für eine Textilmaschine, insbesondere Jacquardmaschine, mit sich gegenläufig bewegenden Hubmessern (41), mit zwischen einer Unterfach- und Oberfachstellung hin- und herbewegbaren Zugorganen (42), die paarweise durch ein kinematisches Verbindungsorgan (1) verbunden sind und über einen mit dem Verbindungsorgan (1) verbundenen Rollenzug (2) mit einer Litze (7) oder einem Schaft verbunden sind, und mit einer Einlesevorrichtung (12), die zumindest einen Elektromagnet (13,14) mit zwei definierten Magnetpolbereichen (23,24) hat, wobei die Einlesevorrichtung (12) im Bereich der Unterfachstellung und zwischen den Zugorganen (42) angeordnet ist, um die Zugorgane (42) nach Massgabe eines Musterprogramms so zu steuern, dass das in der Unterfachstellung auf einer Raste (51) aufliegende Zugorgan (42) mit dem Hubmesser (41) in oder ausser Eingriff bringbar ist, um das Zugorgan (42) in die Oberfachstellung und in die Unterfachstellung zu bewegen oder in der Unterfachstellung zu belassen, wobei das Zugorgan (42) streifenförmig ausgebildet ist und einen Kupplungsteil (46) aufweist, der mit dem Elektromagneten (13, 14) in Wirkverbindung steht, um das Zugorgan (42) mit dem Hubmesser (41) zu kuppeln oder zu entkuppeln, dadurch gekennzeichnet, dass die Einlesevorrichtung (12) eine keilförmige Grundform (17) hat und mit ihrer Basisfläche (17a) zum Harnischzug (6) gerichtet angeordnet ist und dass die zwei Magnetpolbereiche (23, 24) des Elektromagneten (13, 14) an den Schrägflächen (20, 21) der keilförmigen Grundform (17) ausgebildet sind, wobei die Einlesevorrichtung (12) so angeordnet ist, dass die Schrägflächen (20, 21) den Zugorganen (42) gegenüberliegen und dass zwischen der von den Schrägflächen (20, 21) gebildeten Basiskante (17a) und der Laufbahn der Zugorgane (42) ein Luftspalt (A) von maximal 1 mm liegt, und dass jedes Zugorgan (42) einen Führungsteil (47) aufweist, zum Führen des Zugorganes unterhalb der Einlesevorrichtung (12) in einer Oeffnung (50) eines Anschlagbrettes (49).

## Claims

1. Shedding device for a textile machine, specifically jacquard machine, with oppositely moveable lifting blades (41), with pulling elements (42) which are reciprocably moveable between a lower shed and upper shed, resp. position, which are interconnected in pairs by a kinematic connecting member (1) and are connected via a pulley block (2) connected to the connecting member (1) to a heddle (7) or a heald frame, and with an insertion device (12) which comprises at least one electromagnet (13,14) with two defined pole areas (23,24), whereby the insertion device (12) is located at the area of the lower shed position and between the pulling elements (42) in order to control the pulling elements (42) in accordance with a pattern program in such a manner that the pulling element (42) resting in its lower shed position on a detent (51) can be brought into and out of, resp., engagement with the lifting blade (41) in order to move the pulling element (42) into the upper shed position and into the lower shed position or to leave it, resp., whereby the pulling element (42) is formed web-like and includes a coupling part (46) in an operative connection to the electromagnet (13,14) in order to couple or uncouple the pulling element (42), characterized in that the insertion device (12) has a wedge shaped base form (17) and is arranged with its bases surface (17a) facing the slickenside (6), and that the two magnet pole areas (23,24) which are formed at the inclined surfaces (20, 21) of the wedge shaped base form (17), whereby the insertion device (12) is arranged in such a manner that the inclined surfaces (20,21) are located opposite the pulling elements (42) and a predetermined air gap (A) of maximal 1 mm is present between the base edge (17a) formed by the inclined surfaces (20,21) and the path of movement of the pulling elements (42), and that each pulling element (42) comprises a guiding part (47) for guiding the pulling element below the insertion device (12) in an opening (50) of an abutment board (49).

## Revendications

1. Dispositif pour former la foule sur une machine textile, en particulier sur un métier Jacquard, avec des barres de levée (41) à mouvements opposés, avec des organes de traction (42) effectuant un mouvement de va-et-vient entre une position haute et une position basse de la foule, réunis par paires au moyen d'un organe (1) de connection cinématique et reliés à une lisse (7) ou à une lame par l'intermédiaire d'une poulie volante (2), elle-même reliée à l'organe (1) de connection, avec un dispositif de commande (12) comportant au moins un électroaimant (13, 14) avec deux régions de pôle (23, 24) définies, le dispositif de commande (12) étant situé dans la région de la position de foule basse et entre les organes de traction (42) afin de commander ceux-ci selon un programme de dessin de manière à ce que l'organe de traction (42) qui repose en position de foule basse sur une butée (51) puisse être accouplé et désaccouplé avec la barre de levée (41) afin d'amener l'organe de traction (42) en la position de foule haute et en la position de foule basse ou de le laisser en position de foule basse, l'organe de traction (42) ayant la forme d'un ruban et comportant une partie d'accouplement (46) coopérant avec l'électroaimant (13, 14), pour accoupler ou désaccoupler l'organe de traction (42) avec la barre de levée (41), caractérisé en ce que le dispositif de commande (12) présente une forme généralement conique (17) et que sa base (17a) est orientée en direction de l'encordage (6), et en ce que les deux régions de pôle (23, 24) de l'électroaimant (13, 14) sont formées sur les surfaces obliques (20, 21) de la forme généralement conique (17), le dispositif de commande (12) étant agencé de manière à ce que les surfaces obliques (20, 21) fassent face aux organes de traction (42) et qu'un interstice d'air (A) d'au plus 1 mm existe entre l'arête de base (17a) formée par les surfaces obliques (20, 21) et la trajectoire des organes de traction (42), et que chacun de ces derniers présente une partie (47) formant guide pour guider l'organe de traction en-dessous du dispositif de commande (12) dans une ouverture (50) d'une planchette formant butoir (49).
